# EUROPÄISCHE PATENTSCHRIFT

(11) **EP 0 876 460 B1**
(45) Veröffentlichungstag und Bekanntmachung des Hinweises auf die Patenterteilung: **17.01.2001**
(21) Anmeldenummer: 96942274.0
(22) Anmeldetag: 28.11.1996
(51) Int. Cl.: C11D 3/37, C11D 1/825

(54) **REINIGUNGSMITTEL FÜR HARTE OBERFLÄCHEN**
CLEANING AGENT FOR HARD SURFACES
AGENT DE NETTOYAGE POUR SURFACES DURES

(30) Priorität: 07.12.1995 DE 19545630
(43) Veröffentlichungstag der Anmeldung: 11.11.1998
(73) Patentinhaber: Henkel Kommanditgesellschaft auf Aktien, 40589 Düsseldorf-Holthausen (DE)
(72) Erfinder: JESCHKE, Rainer, D-40595 Düsseldorf (DE); SCHIEFERSTEIN, Ludwig, D-40882 Ratingen (DE); BOCARAC, Katica, D-40589 Düsseldorf (DE); BIRNBRICH, Paul, D-42719 Solingen (DE); FISCHER, Herbert, D-40229 Düsseldorf (DE); KADE, Rainer, D-42651 Solingen (DE); KIEWERT, Eva, D-40589 Düsseldorf (DE); NICKEL, Dieter, D-40699 Erkrath (DE); SPECKMANN, Horst-Dieter, D-40764 Langenfeld (DE); WUHRMANN, Juan-Carlos, D-40593 Düsseldorf (DE)
(86) Internationale Anmeldenummer: EP9605266
(87) Internationale Veröffentlichungsnummer: WO9720908

(56) Entgegenhaltungen:
- EP-A- 0 299 787
- EP-A- 0 467 472
- EP-A- 0 494 554
- GB-A- 2 006 811
- GB-A- 2 104 091
- US-A- 4 454 060

## Beschreibung

Die vorliegende Erfindung betrifft die Verwendung von kationischen Polymeren als Soil-Release-Verbindungen in Reinigungsmitteln für harte Oberflächen. Außerdem betrifft die Erfindung Reinigungsmittel für harte Oberflächen, die diese kationischen Polymere als Soil-Release-Verbindungen enthalten.

Für die Reinigung harter Oberflächen, die im Haushalt und im Gewerbesektor auftreten, werden unterschiedliche Reinigungsmittel verwendet, die sich sowohl in der Konzentration der Reinigungswirkstoffe und in der Anbietungsform, z. B. Konzentrate, Sprühreiniger, Gele, Pulver, als auch im pH-Wert, z. B. saure, neutrale und alkalische Reiniger, unterscheiden. Es handelt sich bei den Reinigungsmitteln im wesentlichen um wäßrige Lösungen von Tensiden, die als Zusatzstoffe Builder, wasserlösliche Lösungsmittel, Lösungsvermittler, wasserlösliche Abrasivstoffe, etc. enthalten können. Um den Anforderungen der Verbraucher gerecht werden zu können, sollen diese Reinigungsmittel gegenüber allen Arten von auftretenden Verschmutzungen wirksam sein.

Darüber hinaus wäre es wünschenswert, wenn die Reinigungsmittel Komponenten enthielten, die die Schmutzentfernung bei der zweiten und den nachfolgenden Anwendungen der Mittel erleichtern. Solche Komponenten werden als Soil-Release-Verbindungen bezeichnet. Überwiegend handelt es sich dabei um polymere Verbindungen. Diese Polymere beeinflussen die Oberfläche der zu reinigenden Gegenstände in der Weise, daß sie die Schmutzablösung bei dem zweiten und allen weiteren Reinigungsvorgängen positiv beeinflussen. Sie wirken derart, daß sie beim ersten Reinigungsgang eine gewisse Neigung besitzen, sich auf den gereinigten Oberflächen abzusetzen (Substantivität) und damit deren Oberflächeneigenschaften zu verändern. Die Polymere bilden dabei keine dauerhaften Filme, sondern sie lassen sich mit wäßrigen Lösungen z. B. beim nachfolgenden Reinigen unter Umständen sehr leicht wieder entfernen. Eine Kombination von hoher Benetzungstendenz harter Oberflächen durch ein Soil-Release-Polymer mit einer hohen Stabilität gegenüber Ablösung (in Verbindung mit Stabilisierung des Schmutzes in der Flotte) ohne die Reinigungswirkung von Reinigungsmitteln zu reduzieren, wäre vom Standpunkt des Verbrauchers günstig zu beurteilen.

### Stand der Technik

In der europäischen Patentanmeldung EP-A 0 467 472 wird ein Reinigungsmittel für harte Oberflächen beschrieben, das als Soil-Release-Verbindungen wasserlösliche anionische, kationische oder nichtionische Polymere enthält. Als Beispiele für derartige Polymere werden insbesondere Polymere angegeben, die quatemisierte Ammoniumalkylmethacrylatgruppen im Molekül enthalten. Die in dieser Druckschrift beschriebenen Reinigungsmittel weisen ihre schmutzabweisende Wirkung erst dann auf, wenn das Mittel bereits einmal auf die harte Oberfläche aufgetragen wurde.

Der vorliegenden Erfindung liegt die Aufgabe zugrunde, Verbindungen zur Verfügung zu stellen, die in der Anwendung in wäßrigen Tensidlösungen zur manuellen Reinigung von harten Oberflächen als Soil-Release-Verbindungen wirken, die Schmutzablösung und Stabilisierung des abgelösten Schmutzes in der Reinigungsflotte bereits bei der Erstanwendung positiv beeinflussen oder zumindest sie nicht herabgesetzen, und gegenüber wässrigen Lösungen eine erhöhte Substantivität zur Oberfläche zeigen, wodurch das Reinigungsvermögen des Reinigungsmittels bei wiederholter Anwendung verbessert wird.

Gegenstand der Erfindung ist die Verwendung von kationischen Polymeren, die Monomereinheiten der Formel I worin
n eine Zahl zwischen 2 und 4, bevorzugt 3, ist
R¹ für Wasserstoff oder eine Methylgruppe steht und
R², R³ und R⁴ gleich oder verschieden sein können und für Wasserstoff oder eine C₁₋₄-Alk(en)ylgruppe stehen,
X⁻ ein Anion aus der Gruppe der Halogenidanionen oder ein Monoalkylanion der Schwefelsäurehalbester repräsentiert,
enthalten, als Soil-Release-Verbindungen in Reinigungsmitteln für harte Oberflächen.

Es wurde festgestellt, daß die erfindungsgemäßen kationischen Polymere in Reinigungsmitteln für harte Oberflächen als Soil-Release-Verbindungen wirken. Insbesondere bei der manuellen Reinigung von harten Oberflächen wird die Schmutzablösung und die Stabilisierung des abgelösten Schmutzes in der Reinigungsflotte positiv beeinflußt und eine verbesserte Substantivität an Oberflächen erreicht.

Die Polymere enthalten die Monomereinheiten mit der Formel I bevorzugt in einem Anteil von 40 Mol-% bis 100 Mol-%, besonders bevorzugt über 50 Mol-%. Die Polymere weisen dadurch eine signifikante Soil-Release-Wirkung auf. Neben den Monomereinheiten mit der Formel I können als Comonomere ungesättigte Monocarbonsäuren, wie Acrylsäure, Methacrylsäure, Crotonsäure und dergleichen, Olefine, wie Ethylen, Propylen und Buten, Alkylester von ungesättigten Carbonsäuren, insbesondere Ester der Acrylsäure und Methacylsäure, deren Alkoholkomponenten Alkylgruppen von 1 bis 6 C-Atomen enthalten, wie Methylacrylat, Ethylacrylat, Methylmethacrylat, sowie deren Hydroxyderivate wie 2-Hydroxy-Ethytmethacrylat, mit ungesättigten Gruppen versehene, gegebenenfalls weiter substituierte, aromatische Verbindungen wie Styrol, Methylstyrol, Vinylstyrol und heterocyclische Verbindungen wie Vinylpyrrolidon eingesetzt werden. Als Comonomere werden bevorzugt Acrylsäure, Methacrylsäure und ihre C₁-C₆-Esterverwendet.

Die erfindungsgemäß verwendeten Polymere können in den Reinigungsmitteln in einer Menge von 0,01 bis 10 Gew.-%, vorzugsweise von 0,02 bis 5 Gew.-%, insbesondere von 0,05 bis 2 Gew.-%, bezogen auf das gesamte Reinigungsmittel enthalten sein.

Ein weiterer Gegenstand der vorliegenden Erfindung sind wäßrige Reinigungsmittel für harte Oberflächen, die
a) von 0,01 bis 10 Gew.-%, vorzugsweise von 0,05 bis 2 Gew.-%, kationische Polymere, die Monomereinheiten mit der Formel I worin
   n eine Zahl zwischen 2 und 4, bevorzugt 3, ist
   R¹ für Wasserstoff oder eine Methylgruppe steht und
   R², R³ und R⁴ gleich oder verschieden sein können und für Wasserstoff oder eine C₁₋₄Alk(en)ylgruppe stehen,
   X⁻ ein Anion aus der Gruppe der Halogenidanionen oder ein Monoalkylanion der Schwefelsäurehalbester repräsentiert,
   enthalten
   wobei die Polymere
   (i) Monomereinheiten der Formel I in einem Anteil von 40 bis 100 mol-% und/oder
   (ii) als Comonomere ein oder mehrere Monomere aus der Gruppe der Olefine, der mit ungesättigten Gruppen versehenen, gegebenenfalls weiter substituierten, aromatischen und heterocyclischen Verbindungen, der ungesättigten Monocarbonsäuren, der Alkylester von ungesättigten Carbonsäuren sowie von deren Hydroxyderivaten, ausgenommen die C₈_₂₄-Ester der Acryl- und Methacrylsäure,
   enthalten,
   und
b) 0,1 bis 50 Gew.-% von einem nichtionischen Tensid oder mehreren nichtionischen Tensiden
   enthalten.

US-A-4 454 060 beschreibt flüssige Detergenzgemische aus nicht-kationischen Tensiden und kationischen Polymere, die monomereinheiten der vorliegenden Formel I enthalten. Die kationischen Polymere fungieren als Schaumstabilisatoren.

Als nichtionische Tenside, die in den erfindungsgemäßen Mitteln enthalten sein können, eignen sich z. B. Alkylpolyglykoside und C₈-C₁₈-Alkylalkoholether und stickstoffhaltige Tenside.

Alkylpolyglykoside sind bekannte nichtionische Tenside und können durch die Formel II beschrieben werden

R⁵O-[G]ₚ (II)

worin R⁵ für einen Alkylrest mit 8 bis 22 Kohlenstoffatomen, G für einen Zuckerrest mit 5 oder 6 Kohlenstoffatomen, vorzugsweise einen Glucoserest, und p für Zahlen von 1 bis 10 stehen.

Alkylpolyglykoside (APG) mit der Formel II können nach den einschlägigen Verfahren der präparativen organischen Chemie erhalten werden. Stellvertretend für das umfangreiche Schrifttum sei hier auf die Schriften EP-A1-0 301 298 und WO 90/3977 verwiesen.

Die Alkylpolyglykoside können sich von Aldosen bzw. Ketosen mit 5 oder 6 Kohlenstoffatomen, vorzugsweise der Glucose ableiten. Die bevorzugten Alkylpolyglykoside sind somit Alkylpolyglucoside.

Die Indexzahl p in der allgemeinen Formel II gibt den Oligomerisierungsgrad (DP-Grad), d.h. die Verteilung von Mono- und Oligoglykosiden an und steht für eine Zahlen zwischen 1 und 10. Während p in einer gegebenen Verbindung stets ganzzahlig sein muß, und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkylpolyglykoside mit einem mittleren Oligomerisierungsgrad p von 1,1 bis 3,0 eingesetzt. Aus anwendungstechnischer Sicht sind solche Alkylpolyglykoside bevorzugt, deren Oligomerisierungsgrad kleiner als 1,7 ist.

C₈-C₁₈-Alkylalkoholpolypropylenglykol/polyethylenglykolether stellen ebenfalls bekannte nichtionische Tenside dar. Sie können durch die Formel III beschrieben werden worin R⁶ für einen linearen oder verzweigten, aliphatischen Alkyl- und/oder Alkenylrest mit 8 bis 18 Kohlenstoffatomen, c für 0 oder Zahlen von 1 bis 3 und d für Zahlen von 1 bis 20 steht.

Die C₈-C₁₈-Alkylalkoholpolypropylen/polyethylenglykolether mit der Formel III kann man durch Anlagerung von Propylenoxid und/oder Ethylenoxid an Alkylalkohole, vorzugsweise an Fettalkohole, erhalten. Typische Beispiele sind Polyglykolether der Formel III, in der R6 für einen Alkylrest mit 8 bis 18 Kohlenstoffatomen, c für 0 bis 2 und d für Zahlen von 2 bis 7 steht.

Es können auch endgruppenverschlossene C₈-C₁₈-Alkylalkoholpolyglykolether eingesetzt werden, d.h. Verbindungen in denen die freie OH-Gruppe in der Formel III verethert ist. Die endgruppenverschlossenen C₈-C₁₈-Alkylalkoholpolyglykolether können nach einschlägigen Methoden der präparativen organischen Chemie erhalten werden. Vorzugsweise werden C₈-C₁₈-Alkylalkohopolyglykolether in Gegenwart von Basen mit Alkylhalogeniden, insbesondere Butyl- oder Benzylchlorid, umgesetzt Typische Beispiele sind Mischether der Formel III, in der R⁶ für einen technischen Fettalkoholrest, vorzugsweise C_{12/14}-Kokosalkylrest, c für 0 und d für 5 bis 10 stehen, die mit einer Butylgruppe verschlossen sind.

Als weitere nichtionische Tenside dienen stickstoffenthaltende Tenside z. B. Fettsäurepolyhydroxyamide, beispielsweise Glucamide, und Ethoxylate von Alkylaminen, vicinalen Diolen und/oder Carbonsäureamiden, die Alkylgruppen mit 10 bis 22 C-Atomen, vorzugsweise 12 bis 18 C-Atomen, besitzen. Der Ethoxylierungsgrad dieser Verbindungen liegt dabei in der Regel zwischen 1 und 20, vorzugsweise zwischen 3 und 10. Bevorzugt sind Ethanolamid-Derivate von Alkansäuren mit 8 bis 22 C-Atomen, vorzugsweise 12 bis 16 C-Atomen. Zu den besonders geeigneten Verbindungen gehören die Laurinsäure-, Myristinsäure- und Palmitinsäuremonoethanolamide.

In einer bevorzugten Ausführungsform enthält das Reinigungsmittel nichtionische stickstoffhaltige Tenside in Mengen von 0,05 Gew.-% bis 10 Gew.-%, vorzugsweise 0,1 Gew.-% bis 5 Gew.-%.

Vorzugsweise enthält das Reinigungsmittel stickstoffhaltige Tenside aus der Gruppe der amphoteren Tenside, Fettsäurealkanolamide, Fettsäurepolyhydroxyamide und Alkylaminoxide.

Vorzugsweise enthält das Reinigungsmittel stickstoffhaltige Tenside und die kationischen Polymere mit Einheiten der Formel I in einem Gewichsverhältnis von 40:1 bis 1:10, vorzugsweise 20:1 bis 1:5.

Als weitere tensidische Bestandteile, die im Sinne dieser Anmeldung als nichtionische Tenside eingestzt werden können, sind amphotere oder zwitterionische Tenside, z. B. Betaintenside oder Fettaminoxide zu erwähnen.

Weiterhin können die erfindungsgemäßen Reinigungsmittel als zusätzliche Tensidkomponente Aniontenside enthalten. Die Aniontenside können in Mengen von 0,05 bis 10 Gew.-%, vorzugsweise 0,1 bis 7,0 Gew.-%, bezogen auf das gesamte Mittel, enthalten sein. Aniontenside und kationische Polymere liegen vorzugsweise in einem Verhältnis von 20:1 bis 1 : 20, insbesondere 10:1 1 bis 1 : 10 vor.

Geeignete Aniontenside sind z .B. C₈-C₁₈-Alkylsulfate, C₈-C₁₈-Alkylethersulfate, C₈-C₁₈-Alkansulfonate, C₈-C₁₈-α-Olefinsulfonate, sulfonierte C₈-C₁₈-Fettsäuren, C₈-C₁₈-Alkylbenzolsulfonate, Sulfonbemsteinsäuremono- und -di-C₁-C₁₂-Alkylester, C₈-C₁₈-Alkylpolyglykolethercarboxylate, C₈-C₁₈-N-Acyltauride, C₈-C₁₈-N-Sarkosinate und C₈-C₁₈-Alkylisethionate.

Wegen ihrer schaumdämpfenden Eigenschaften können die erfindungsgemäßen Mittel auch Seifen, d. h. Alkali- oder Ammoniumsalze gesättigter oder ungesättigter C₆-C₂₂-Fettsäuren, enthalten. Die Seifen können in einer Menge bis zu 5 Gew.-%, vorzugsweise von 0,1 bis 2 Gew.-%, eingesetzt werden.

Fakultativ können weiterhin die in flüssigen Reinigungsmitteln für harte Oberflächen, z. B. Allzweckreinigern und manuellen Geschirrspülmitteln, enthaltenen üblichen Hilfsstoffe enthalten sein. Bei diesen Stoffen handelt es sich um Builder, wie z. B. Salze der Glutarsäure, Bernsteinsäure, Adipinsäure, Weinsäure, Benzolhexacarbonsäure, Gluconsäure, Citronensäure; Lösungsmittel, wie z. B. Ethanol, Isopropanol, Glykolether; Hydrotrope, wie z. B. Cumolsulfonat, Octylsulfat, Butylglucosid, Butylglykol; Reinigungsverstärker; Viskositätsregler, wie z. B. synthetische Polymere wie Polysaccharide, Polyacrylate; pH-Regulatoren, wie z. B. Citronensäure, Alkanolamine oder NaOH; Konservierungsmittel; Desinfektionswirkstoffe; Farb- und Duftstoffe sowie Trübungsmittel oder auch Hautschutzmittel, wie sie in EP-A-522 556 beschrieben sind. Der pH-Wert der Reinigungsformulierungen kann dabei über einen weiten Bereich variiert werden, bevorzugt ist jedoch ein Bereich von 2,5 bis 10,5.

In einer bevorzugten Ausführungsform liegt das erfindungsgemäße Reinigungsmittel als anwendungsfertige Lösung vor, die insbesondere als Sprühreiniger eingesetzt werden kann.

In einer weiteren bevorzugten Ausführungsform liegt das erfindungsgemäße Reinigungsmittel als gießfähiges Reinigungsmittelkonzentrat vor, das zusätzlich eine wasserlösliche Abrasivkomponente enthalten kann. Derartige Reinigungsmittel enthalten ein wasserlösliches Salz, und sind in konzentrierter Form als Scheuermittel und verdünnt als Allzweckreinigungsmittel geeignet. In dieser Ausführungsform eignen sich die erfindungsgemäßen Mittel sowohl als Allzweckreiniger als auch zur manuellen Reinigung von Geschirr, insbesondere von stark verschmutztem Kochgeschirr.

Als wasserlösliche Abrasivkomponente eignen sich insbesondere Alkalimetallcarbonate, vorzugsweise Natriumbicarbonat, die eine mittlere Korngröße von etwa 200 µm ± 100 µm aufweisen. Die Abrasivkomponente liegt in einer Menge von vorzugsweise über 50 Gew-%, besonders bevorzugt 50 bis 65 Gew.-%, bezogen auf das erfindungsgemäße Mittel, vor.

Zur Stabilisierung der Abrasivkomponente liegt das erfindungsgemäße Mittel vorzugsweise als Gel vor. Die Viskosität und damit die Fließeigenschaften der erfindungsgemäßen Reinigungsmittel lassen sich durch Zusatz von bis zu 5 Gew.-%, vorzugsweise von etwa 0,3 bis 3 Gew.-% Polyolen der Formel HO-R-OH, worin R einen gegebenenfalls durch Hydroxylgruppen substituierten Alkylrest mit etwa 2 bis 6, vorzugsweise 2 bis 4 Kohlenstoffatomen bedeutet, positiv beeinflussen. Zu den Polyolen gehören zum Beispiel Ethylenglykol, n- und iso-Propylenglykole sowie Glycerin.

Ein weiterer möglicher Zusatz besteht aus in der Natur vorkommenden Polymeren und deren Derivate wie etwa Xanthangum, weiteren Polysacchariden und/oder Gelatine in Mengen von bis zu 2 Gew.-%, vorzugsweise etwa 0,1 bis 1,0 Gew.-%.

Die erfindungsgemäßen Mittel eignen sich besonders zum Reinigen von harten Oberflächen wie z. B. Emaille, Glas, Porzellan, PVC und anderen Kunststoffen, Linoleum, Keramikfliesen, Marmor und Metallen. Im Handel wird dabei zwischen den Handgeschirrspülmitteln, die in der Regel zum Reinigen von Geschirr, Gläser, Bestecken, Töpfen, Schüsseln etc. eingesetzt werden, und den Allzweckreinigem, die in der Regel zum Reinigen von im Haushalt vorhandenen größeren Flächen eingesetzt werden, unterschieden.

Die Vorteile der vorliegenden Erfindung werden in den nachfolgenden Beispielen näher erläutert.

### Beispiele

### Physikalische Untersuchungen

Die Wirkung der Polymere auf den Reinigungsvorgang wurde mit verschiedenen physikalischen Methoden charakterisiert.
Bei den Untersuchungen wurde der in Tabelle 1, Beispiel 1 genannte Allzweckreiniger (AZR) als Basis verwendet, dem jeweils 0,2 Gew.-% Polymer aus der im folgenden aufgezählten Gruppe zugesetzt wurden.
- Polymer a:: Poly-Methacrylamidopropyltrimethylammoniumchlorid
- Polymer b:: Poly-Methacrylamidopropyltrimethylammoniumchlorid-co-Natriumacrylat-co-Ethylacrylat im Verhältnis 8 : 3 : 6 Mol-Teile
- Polymer c:: Poly-Methacrylamidopropyltrimethylammoniumchlorid-co-2-Ethylhexylacrylat im Verhältnis 9 : 1 Gewichtsteile
- Polymer d:: Poly[beta(N-methyl-NN-diethylammonium)ethylmethacrylat] (aus EP-A-467 472)

### Prüfung der dynamischen Grenzflächenspannunq σ_{G} am Beispiel von Ölschmutz

Die dynamische Grenzflächenspannung σ_{G} wurde für verschiedene Öle mit dem Tropfen/Volumen-Tensiometer (TVT1, Fa. Lauda, gem. Bedienungsanleitung) bestimmt, um die Kurzzeitkinetik bei der Senkung der Grenzflächenspannung untersuchen zu können. Im folgenden ist stellvertretend der zeitliche Verlauf der Grenzflächenspannung σ_{G} [mN/m] für Mazola, ein handelsübliches Pflanzenöl, bestimmt. Die Inhaltsstoffe der Reinigerformulierungen sind in Tabelle 1 und die Versuchsergebnisse für die Beispiele B1 bis B5 sind in Tabelle 2 wiedergegeben.

**Tabelle 1**

| **Inhaltsstoff** | **B1** | **B2** | **B3** | **B4** | **B5** |
|---|---|---|---|---|---|
| C_{8/10}-Alkylpolyglucosid p = 1,5 | 4,00 | 4,00 | 4,00 | 4,00 | 4,00 |
| C_{12/14}-Fettalkoholether mit 6 EO | 1,00 | 1,00 | 1,00 | 1,00 | 1,00 |
| Kokosfettsäure | 0,5 | 0,5 | 0,5 | 0,5 | 0,5 |
| NaHCO₃ | 3,5 | 3,5 | 3,5 | 3,5 | 3,5 |
| Polymer a | | 0,20 | | | |
| Polymer b | | | 0,20 | | |
| Polymer c | | | | 0,20 | |
| Polymer d | | | | | 0,20 |
| Konservierungsmittel | 0,20 | 0,20 | 0,20 | 0,20 | 0,20 |
| Wasser | ad 100 | ad 100 | ad 100 | ad 100 | ad 100 |

**Tabelle 2**

| Zeit [sec.] | Dynamische Grenzflächenspannung σ_{G} [mN/m] | | | | |
|---|---|---|---|---|---|
| | **B1 (Vergleich)** | **B2** | **B3** | **B4** | **B5 (Vergleich)** |
| 25 | 7,8 | 4,4 | 4,5 | 7,2 | 7,8 |
| 35 | 7,2 | 4,2 | 4,2 | 6,1 | 7,2 |
| 45 | 6,75 | 3,9 | 3,9 | 5,4 | 6,7 |
| 55 | 6,5 | 3,8 | 3,8 | 4,7 | 6,6 |
| 65 | 6,3 | 3,6 | 3,6 | 4,2 | 6,4 |
| 75 | 6,0 | 3,5 | 3,4 | 4,0 | 6,0 |
| 85 | 5,8 | 3,2 | 3,2 | 3,9 | 5,8 |
| 95 | 5,7 | 2,9 | 3,2 | 3,8 | 5,4 |

Aus den in Tabelle 2 dargestellten Ergebnissen wird deutlich, daß die Reinigerformulierungen, die die erfindungsgemäß verwendeten, kationischen Polymere enthielten, einen für die Schmutzentfernung deutlich günstigeren Verlauf zeigen, als die polymerfreien oder auch die Reinigerformulierungen, die die aus der EP-A-467 472 bekannten Polymere enthalten.

### Benetzungsversuche

Um den unterschiedlichen Soil-Release-Effekt der, verschiedene Polymere enthaltenden, Reinigerlösungen auf Oberflächen zu beweisen, wurden Benetzungsversuche mit wässrigen Lösungen an PVC durchgeführt. Die Versuche wurden nach der Wilhelmy-Methode mittels einem Kontaktwinkel- und Adsorptionsmeßsystem der Fa. Krüss GmbH, Hamburg durchgeführt. Dazu wurden die Substrate in die jeweiligen Reiniger-Lösungen getaucht, woraufhin man die Lösungen abtropfen und den verbleibenden Rest der Reinigerlösung eingetrocknen ließ. Die Benetzungsspannung σ_{B}[mN/m] wird danach beim Eintauchen der Substrate in Wasser detektiert. Zur Bestimmung der Soil-Release-Wirkung vergleicht man nun mit Substraten, bei denen die eingetrocknete Schicht des Restes der Reinigerlösung ein oder ggf. mehrmals mit Wasser abgespült und wiederum getrocknet wurde. Die in Tabelle 3 aufgeführten Ergebnisse zeigen die Ergebnisse nach einem solchen zusätzlichen Spülschritt. Die Benetzungsspannung σ_{B} [mN/m], als Oberflächeneffekt, wurde dabei für verschiedene Eintauchtiefen [mm] gemessen und aus diesen Daten der Grenzwert extrapoliert.

Als Reinigerformulierungen wurden verwendet:
Reiniger 1 analog Tabelle 1 Beispiel 1 (ohne Polymerzusatz)
Reiniger 2 analog Tabelle 1 Beispiel 3 (mit einem erfindungsgemäßem Polymer)
Reiniger 3 analog Tabelle 1 Beispiel 5 (Polymer gemäß EP-A 0 467 472)

**Tabelle 3**

| Benetzungsspannung σ_{B} [mN/m] | | | | | |
|---|---|---|---|---|---|
| Reiniger 1 aus Lösung | Reiniger 1 1x Wasser | Reiniger 2 aus Lösung | Reiniger 2 1x Wasser | Reiniger 3 aus Lösung | Reiniger 3 1x Wasser |
| 44 | 17,5 | 43 | 31 | 44 | 18,5 |

Die Versuchsergebnisse zeigen, daß an der PVC-Oberfläche die hydrophilierende Wirkung der Eintrocknungschicht bei Polymerzusatz auch nach einem Spülprozeß noch deutlich feststellbar ist. Dieser Effekt tritt bei Reinigungsmitteln, die die aus EP-A-467 472 bekannten Polymere enthalten, in signifikant geringerem Maße auf, wonach sich auch ein erheblich besserer Soil-Release-Effekt der erfindungsgemäßen Polymeren zeigen läßt.

### Prüfung des Reinigungsvermögens

Zur Prüfung des Reinigungsvermögens der erfindungsgemäß formulierten Reinigerzusammensetzungen diente die unten nach "Seifen-Öle-Fette-Wachse", 112, 371 (1986) beschriebene Testmethode, die sehr gut reproduzierbare Ergebnisse liefert. Danach wurde das zu prüfende Reinigungsmittel auf eine künstlich angeschmutzte Kunststoffoberfläche gegeben. Als künstliche Anschmutzung für die verdünnte Anwendung des Reinigungsmittels wurde ein Gemisch aus Ruß, Maschinenöl, Triglycerid aus gesättigten Fettsäuren und niedersiedendem aliphatischen Kohlenwasserstoff verwendet. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml der zu prüfenden Reinigungsmittellösung getränkt und mechanisch auf der ebenfalls mit 10 ml der zu prüfenden Reinigungsmittel beschichteten Testfläche bewegt. Nach 10 Wischbewegungen wurde die gereinigte Testfläche unter fließendes Wasser gehalten und der lose sitzende Schmutz entfernt. Die Reinigungswirkung, d.h. der Weißgrad der sogenannten Kunststoffoberfläche wurde mit einem Farb-Differenz-Meßgerät "Microcolor" (Dr. Lange) gemessen. Als Weiß-Standard diente die saubere unbehandelte weiße Kunststoffoberfläche.

Die Messung der sauberen Oberfläche entsprach 100 % und die der angeschmutzten Fläche 0 %, so daß die abgelesenen Werte der gereinigten Kunststoff-Flächen mit dem Prozentgehalt Reinigungsvermögen (% RV) gleichgesetzt werden konnten. Bei den nachstehenden Versuchen sind die angegebenen % RV-Werte die nach dieser Methode ermittelten Werte für das Reinigungsvermögen der untersuchten Reinigungsmittel. Sie stellen jeweils Mittelwerte aus drei gleichen Versuchen dar.

Die Meßwerte wurden in Relation zum Reinigungsergebnis als Standard benutzten, die erfindungsgemäßen Polymere nicht enthaltenden, AZR-Rezeptur gesetzt.$\text{Meßwerte Probe x 100/ Meßwert Standard = % RV relativ}$

Einige ausgewählte Beispiele für Reinigerformulierungen (B6 bis B22) sowie die mit ihnen erhaltenen Reinigungsergebnisse sind in den Tabellen 4 bis 7 wiedergegeben.

**Tabelle 4**

| Allzweckreiniger Verdünnungskonzentrat im schwachalkalischen Bereich | | | | | |
|---|---|---|---|---|---|
| **Inhaltsstoff** | **B6** | **B7** | **B8** | **B9** | **B10** |
| C_{8/10}-Alkylpolyglucosid p = 1,5 | 4,00 | 4,00 | 4,00 | 4,00 | 4,00 |
| C_{12/14}-Fettalkoholether mit 6 EO | 1,00 | 1,00 | 1,00 | 1,00 | 1,00 |
| Kokosfettsäure | 0,5 | 0,5 | 0,5 | 0,5 | 0,5 |
| NaHCO₃ | 3,5 | 3,5 | 3,5 | 3,5 | 3,5 |
| Polymer a | | 0,8 | | | |
| Polymer b | | | 0,6 | 0,40 | |
| Polymer c | | | | | 0,40 |
| Konservierungsmittel | 0,20 | 0,20 | 0,20 | 0,20 | 0,20 |
| Wasser | ad 100 | ad 100 | ad 100 | ad 100 | ad 100 |
| Reinigungsvermögen (%) bei Konzentration 9 ml/l | 100 | 148 | 158 | 139 | 135 |

**Tabelle 5**

| Allzweckreiniger mit Aniontensid im schwachalkalischen Bereich | | | | |
|---|---|---|---|---|
| **Inhaltsstoff** | **B11** | **B12** | **B13** | **B14** |
| Na-Dodecylbenzolsulfonat | 1,00 | 1,00 | 1,00 | 1,00 |
| C_{12/14}-Fettalkoholether mit 6 EO | 3,00 | 3,00 | 3,00 | 3,00 |
| C_{8/10}-Alkylpolyglucosid p = 1,5 | 4,00 | 4,00 | 4,00 | 4,00 |
| Kokosfettsäure | 0,5 | 0,5 | 0,5 | 0,5 |
| Citronensäure | 3,00 | 3,00 | 3,00 | 3,00 |
| NaOH | 1,90 | 1,90 | 1,90 | 1,90 |
| Polymer a | | 1,0 | | |
| Polymer b | | | 1,0 | |
| Polymer c | | | | 1,0 |
| Konservierungsmittel | 0,20 | 0,20 | 0,20 | 0,20 |
| Wasser | ad 100 | ad 100 | ad 100 | ad 100 |
| Reinigungsvermögen (%) bei Konzentration 9 ml/l | 100 | 156 | 137 | 138 |

**Tabelle 6**

| Badreiniger im schwachsauren Bereich | | | | |
|---|---|---|---|---|
| **Inhaltsstoff** | **B15** | **B16** | **B17** | **B18** |
| C_{8/10}-Alkylpolyglucosid p = 1,5 | 3,85 | 3,85 | 3,85 | 3,85 |
| C_{12/14}-Fettalkoholether mit 6 EO | 1,00 | 1,00 | 1,00 | 1,00 |
| Citronensäure | 4,80 | 4,80 | 4,80 | 4,80 |
| NaOH | 1,00 | 1,00 | 1,00 | 1,00 |
| Ethanol | 1,00 | 1,00 | 1,00 | 1,00 |
| Polymer a | | 0,30 | | |
| Polymer b | | | 0,30 | |
| Polymer c | | | | 0,30 |
| Konservierungsmittel | 0,20 | 0,20 | 0,20 | 0,20 |
| Parfümöl | 0,90 | 0,90 | 0,90 | 0,90 |
| Wasser | ad 100 | ad 100 | ad 100 | ad 100 |
| Reinigungsvermögen (%) bei Konzentration 8 ml/l | 100 | 139 | 150 | 145 |

**Tabelle 7**

| Allzweckreiniger mit wasserlöslichem Abrasivstoff im schwachalkalischen Bereich | | | | |
|---|---|---|---|---|
| **Inhaltsstoff** | **B19** | **B20** | **B21** | **B22** |
| Na-C₁₂-C₁₄-Fettalkoholsulfat | 5,00 | 5,00 | 5,00 | 5,00 |
| C_{12/14}-Fettalkoholether mit 2,5 EO (NRE) | 3,50 | 3,50 | 3,50 | 3,50 |
| C₁₂-C₁₄-Fettalkoholether mit 4 EO | 0,30 | 0,30 | 0,30 | 0,30 |
| Kokosfettsäure | 1,00 | 1,00 | 1,00 | 1,00 |
| Natriumbicarbonat | 50,00 | 50,00 | 50,00 | 50,00 |
| Polymer a | | 0,30 | | |
| Polymer b | | | 0,30 | |
| Polymer c | | | | 0,30 |
| Propylenglykol | 0,50 | 0,50 | 0,50 | 0,50 |
| Konservierungsmittel | 0,20 | 0,20 | 0,20 | 0,20 |
| Parfümöl | 0,40 | 0,40 | 0,40 | 0,40 |
| Wasser | ad 100 | ad 100 | ad 100 | ad 100 |
| Reinigungsvermögen (%) bei Konzentration 3 ml/l | 100 | 123 | 120 | 122 |

Aus den Beispielen wird deutlich, daß die Reinigungswirkung der erfindungsgemäßen Reinigungsmittel gegenüber ölhaltigem Schmutz bei der verdünnten -Anwendung von Allzweckreiniger-Konzentraten und bei der unverdünnnten Anwendung bei Sprühreinigem deutlich höher liegt als die des Mittels, das keine kationischen Polymere enthält.

## Patentansprüche

1. Verwendung von kationischen Polymeren, die Monomereinheiten mit der Formel worin
n eine Zahl zwischen 2 und 4, bevorzugt 3, ist
R¹ für Wasserstoff oder eine Methylgruppe steht und
R², R³ und R⁴ gleich oder verschieden sein können und für Wasserstoff oder eine C₁₋₄-Alk(en)ylgruppe stehen,
X⁻ ein Anion aus der Gruppe der Halogenidanionen oder ein Monoalkylanion der Schwefelsäurehalbester repräsentiert,
enthalten, als Soil-Release-Verbindungen in Reinigungsmitteln für harte Oberflächen

2. Verwendung nach Anspruch 1, dadurch gekennzeichnet, daß die kationischen Polymere die Monomere mit der Formel I in einem Anteil von 40 bis 100 Mol-% enthatten.

3. Reinigungsmittel für harte Oberflächen, das enthält:
a) 0,01 bis 10 Gew.-%, vorzugsweise von 0,05 bis 2 Gew.-%, kationische Polymere, die Monomereinheiten mit der Formel: worin
n eine Zahl zwischen 2 und 4, bevorzugt 3, ist
R¹ für Wasserstoff oder eine Methylgruppe steht und
R², R³ und R⁴ gleich oder verschieden sein können und für Wasserstoff oder eine C₁₋₄Alk(en)ylgruppe stehen,
X⁻ ein Anion aus der Gruppe der Halogenidanionen oder ein Monoalkylanion der Schwefelsäurehalbester repräsentiert,
enthalten,
wobei die Polymere
(i) Monomereinheiten der Formel I in einem Anteil von 40 bis 100 mol-% und/oder
(ii) als Comonomere ein oder mehrere Monomere aus der Gruppe der Olefine, der mit ungesättigten Gruppen versehenen, gegebenenfalls weiter substituierten, aromatischen und heterocyclischen Verbindungen, der ungesättigten Monocarbonsäuren, der Alkylester von ungesättigten Carbonsäuren sowie von deren Hydroxyderivaten, ausgenommen die C₈₋₂₄-Ester der Acryl- und Methacrylsäure,
enthalten,
und
b) 0,1 bis 50 Gew.-% von einem nichtionischen Tensid oder mehreren nichtionischen Tensiden.

4. Reinigungsmittel nach Anspruch 3, dadurch gekennzeichnet, daß es als nichtionische Tenside Alkylpolyglykoside der Formel II
R⁵O-[G]ₚ (II)
worin R⁵ für einen Alkylrest mit 8 bis 22 Kohlenstoffatomen, G für einen Zuckerrest mit 5 oder 6 Kohlenstoffatomen, vorzugsweise einen Glucoserest, und p für Zahlen von 1 bis 10 stehen,
und/oder
Fettalkoholpolypropylenglykol/polyethylenglykolether der Formel III worin R⁶ für einen linearen oder verzweigten, aliphatischen Alkyl- und/oder Alkenylrest mit 8 bis 18 Kohlenstoffatomen, c für 0 oder Zahlen von 1 bis 3 und d für Zahlen von 1 bis 20 steht,
enthält.

5. Reinigungsmittel nach einem der Ansprüche 3 oder 4, dadurch gekennzeichnet, daß es anionische Tenside in einer Menge von 0,05 Gew.-% bis 10 Gew.-%, vorzugsweise 0,1 Gew.-% bis 7 Gew.-%, jeweils bezogen auf das fertige Mittel, enthält.

6. Reinigungsmittel nach Anspruch 5, dadurch gekennzeichnet, daß es anionische Tenside und die kationischen Polymere in einem Gewichtsverhältnis von 20 : 1 bis 1 : 20, vorzugsweise 10 : 1 bis 1 : 10 enthält.

7. Reinigungsmittel nach einem der Ansprüche 3 bis 6, dadurch gekennzeichnet, daß es nichtionische stickstoffhaltige Tenside in Mengen von 0,05 Gew.-% bis 10 Gew. %, vorzugsweise 0,1 Gew.-% bis 5 Gew.-% enthält.

8. Reinigungsmittel nach Anspruch 7, dadurch gekennzeichnet, daß es stickstoffhaltige Tenside aus der Gruppe der amphoteren Tenside, Fettsäurealkanolamide, Fettsäurepolyhydroxyamide und Alkylaminoxide enthält.

9. Reinigungsmittel nach einem der Ansprüche 7 oder 8, dadurch gekennzeichnet, daß es stickstoffhaltige Tenside und die kationischen Polymere mit Einheiten der Formel I in einem Gewichtsverhältnis von 40 : 1 bis 1 : 10, vorzugsweise 20 : 1 bis 1 : 5 enthält.

10. Reinigungsmittel nach einem der Ansprüche 3 bis 9, dadurch gekennzeichnet, daß es eine Abrasivkomponente aus der Gruppe der Alkalimetallcarbonate enthält.

11. Reinigungsmittel nach Anspruch 10, dadurch gekennzeichnet, daß die Abrasivkomponente eine mittlere Korngröße von etwa 200 µm ± 100 µm aufweist.

12. Reinigungsmittel nach Anspruch 10 oder 11, dadurch gekennzeichnet, daß die Abrasivkomponente Natriumbicarbonat ist.

13. Reinigungsmittel nach einem der Ansprüche 3 bis 12, dadurch gekennzeichnet, daß es ein Allzweckreiniger ist.

14. Reinigungsmittel nach einem der Ansprüche 3 bis 12, dadurch gekennzeichnet, daß es ein Handgeschirrspülmittel ist.

## Claims

1. The use of cationic polymers containing monomer units corresponding to formula I: in which
n is a number of 2 to 4, preferably 3,
R¹ is hydrogen or a methyl group and
R², R³ and R⁴ may be the same or different and represent hydrogen or a C₁₋₄ alk(en)yl group,
X- is an anion from the group of halide anions or a monoalkyl anion of sulfuric acid semiester,
as soil release compounds in cleaners for hard surfaces.

2. The use claimed in claim 1, characterized in that the monomers corresponding to formula I make up 40 to 100 mole-% of the cationic polymers.

3. A cleaner for hard surfaces containing
a) from 0.01 to 10% by weight and preferably from 0.02 to 2% by weight of cationic polymers containing monomer units corresponding to formula I: in which
n is a number of 2 to 4, preferably 3,
R¹ is hydrogen or a methyl group and
R², R³ and R⁴ may be the same or different and represent hydrogen or a C₁₋₄ alk(en)yl group,
X- is an anion from the group of halide anions or a monoalkyl anion of sulfuric acid semiester,
the polymers containing
(i) 40 to 100 mole-% monomer units corresponding to formula I and/or
(ii) as comonomers one or more monomers from the group of olefins, optionally further substituted aromatic and heterocyclic compounds provided with unsaturated groups, unsaturated monocarboxylic acids, alkyl esters of unsaturated carboxylic acids and hydroxy derivatives thereof except for the C₈₋₂₄ esters of acrylic and methacrylic acid
and
b) 0.1 to 50% by weight of one or more nonionic surfactants.

4. A cleaner as claimed in claim 3, characterized in that it contains as nonionic surfactants alkyl polyglycosides corresponding to formula II:
R⁵O-[G]ₚ (II)
in which R⁵ is an alkyl group containing 8 to 22 carbon atoms, G is a sugar unit containing 5 or 6 carbon atoms, preferably a glucose unit, and p is a number of 1 to 10,
and/or
fatty alcohol polypropylene glycol/polyethylene glycol ethers corresponding to formula III: in which R⁶ is a linear or branched aliphatic alkyl and/or alkenyl group containing 8 to 18 carbon atoms, c is 0 or a number of 1 to 3 and d is a number of 1 to 20.

5. A cleaner as claimed in claim 3 or 4, characterized in that it contains anionic surfactants in a quantity of 0.05% by weight to 10% by weight and preferably in a quantity of 0.1% by weight to 7% by weight, based on the cleaner as a whole.

6. A cleaner as claimed in claim 5, characterized in that it contains anionic surfactants and the cationic polymers corresponding to formula I in a ratio by weight of 20:1 to 1:20 and preferably in a ratio by weight of 10:1 to 1:10.

7. A cleaner as claimed in any of claims 3 to 6, characterized in that it contains nonionic nitrogen-containing surfactants in quantities of 0.05% by weight to 10% by weight and preferably in quantities of 0.1% by weight to 5% by weight.

8. A cleaner as claimed in claim 7, characterized in that it contains nitrogen-containing surfactants from the group of amphoteric surfactants, fatty acid alkanolamides, fatty acid polyhydroxyamides and alkylamine oxides.

9. A cleaner as claimed in claim 7 or 8, characterized in that it contains nitrogen-containing surfactants and the cationic polymers corresponding to formula I in a ratio by weight of 40:1 to 1:10 and preferably in a ratio by weight of 20:1 to 1:5.

10. A cleaner as claimed in any of claims 3 to 9, characterized in that it contains an abrasive component from the group of alkali metal carbonates.

11. A cleaner as claimed in claim 10, characterized in that the abrasive component has an average particle size of about 200 µm ∀ 100 µm.

12. A cleaner as claimed in claim 10 or 11, characterized in that the abrasive component is sodium bicarbonate.

13. A cleaner as claimed in any of claims 3 to 12, characterized in that it is a multipurpose cleaner.

14. A cleaner as claimed in any of claims 3 to 12, characterized in that it is a manual dishwashing detergent.

## Revendications

1. Utilisation de polymères cationiques qui contiennent des motifs monomères ayant la formule, dans laquelle,
n est un nombre compris entre 2 et 4, de préférence 3,
R¹ représente de l'hydrogène ou un groupe méthyle,
R², R³ et R⁴ peuvent être identiques ou différents et représentent de l'hydrogène ou un groupe alk(en)yle en C₁-C₄,
X⁻ représente un anion choisi dans le groupe des anions halogénures ou l'anion monoalkyle d'un hemiester d'acide sulfurique,
en tant que composés « Soil-Release » dans des produits de nettoyage pour surfaces dures.

2. Utilisation selon la revendication 1,
caractérisée en ce que
les polymères cationiques contiennent les monomères ayant la formule I dans une proportion de 40 à 100 % molaire.

3. Produit de nettoyage pour surfaces dures qui contient :
a) de 0,01 à 10 % en poids, de préférence de 0,02 à 2 % en poids de polymères cationiques qui renferment des motifs monomères ayant la formule, dans laquelle,
n est un nombre compris entre 2 et 4, de préférence 3,
R¹ représente de l'hydrogène ou un groupe méthyle,
R², R³ et R⁴ peuvent être identiques ou différents et représentent de l'hydrogène ou un groupe en alk(en)yle-C₁C₄,
X⁻ représente un anion choisi dans le groupe des anions halogénures ou l'anion monoalkyle d'un hemiester d'acide sulfurique,
dans lequel les polymères renferment,
i) des motifs monomères de formule I dans une proportion allant de 40 à 100 % molaire et/ou,
ii) comme monomère un ou plusieurs monomères choisis dans le groupe des oléfines, d'autres composés aromatiques et hétérocycliques éventuellement davantage substitués pourvus de groupes non saturés, des acides monocarboxyliques non saturés, des esters d'alkyle d'acide carboxylique non saturé ainsi que leur dérivés hydroxylés, à l'exception des esters en C₈-C₂₄ de l'acide acrylique et de l'acide méthacrylique et,
b) de 0,1 à 50 % en poids d'un agent tensioactif non ionique ou de plusieurs agents tensioactifs non ioniques.

4. Produit de nettoyage selon la revendication 3,
caractérisé en ce qu'
il contient comme agents tensioactifs non ioniques des alkylpolyglycosides de formule II,
R⁵O-[G]ₚ (II)
dans laquelle,
R⁵ représente un radical alkyle ayant de 8 à 22 atomes de carbone,
G représente un reste de sucre ayant 5 ou 6 atomes de carbone, de préférence un reste de glucose et
p représente des nombres allant de 1 à 10,
et/ou des esters d'alcool gras et de polypropylèneglycol/polyéthylèneglycol de formule III
dans laquelle,
R⁶ représente un radical alkyle et/ou alkényle aliphatique linéaire ou ramifié, ayant de 8 à 18 atomes de carbone,
c représente O ou des nombres allant de 1 à 3 et,
d représente des nombres allant de 1 à 20.

5. Produit de nettoyage selon l'une des revendications 3 ou 4,
caractérisé en ce qu'
il contient un agent tensioactif anionique en une quantité allant de 0,05 à 10 % en poids, de préférence de 0,1 % en poids à 7 % en poids, à chaque fois rapporté au produit fini.

6. Produit de nettoyage selon la revendication 5,
caractérisé en ce qu'
il contient des agents tensioactifs anioniques et les polymères cationiques dans un rapport pondéral allant de 20:1 à 1:20, de préférence de 10:1 à 1:10.

7. Produit de nettoyage selon l'une quelconque des revendications 3 à 6,
caractérisé en ce qu'
il contient des agents tensioactifs non ioniques azotés en quantités allant de 0,05 % en poids à 10 % en poids, de préférence de 0,1 % en poids à 5 % en poids.

8. Produit de nettoyage selon la revendication 7,
caractérisé en ce qu'
il contient des agents tensioactifs azotés choisis dans le groupe des agents tensioactifs amphotères, des alkanolamides d'acide gras, des polyhydroxyamides d'acide gras, et des oxydes d'alkylamines.

9. Produit de nettoyage selon l'une des revendications 7 ou 8,
caractérisé en ce qu'
il contient des agents tensioactifs azotés et les polymères cationiques avec les motifs de formule I, dans un rapport pondéral allant de 40:1 à 1:10, de préférence de 20:1 à 1:5.

10. Produit de nettoyage selon l'une quelconque des revendications 3 à 9,
caractérisé en ce qu'
il contient un composant abrasif choisi dans le groupe des carbonates de métal alcalin.

11. Produit de nettoyage selon la revendication 10,
caractérisé en ce que
le composant abrasif possède une taille moyenne de grains d'environ 200 µm ± 100 µm.

12. Produit de nettoyage selon la revendication 10 ou 11,
caractérisé en ce que
le composant abrasif est du bicarbonate de sodium.

13. Produit de nettoyage selon l'une quelconque des revendications 3 à 12,
caractérisé en ce qu'
il est un agent nettoyant tous usages.

14. Produit de nettoyage selon l'une quelconque des revendications 3 à 12,
caractérisé en ce qu'
il est un produit de lavage de la vaisselle à la main.
